# EUROPÄISCHE PATENTSCHRIFT

(11) **EP 1 054 815 B1**
(45) Veröffentlichungstag und Bekanntmachung des Hinweises auf die Patenterteilung: **17.09.2003**
(21) Anmeldenummer: 99911592.6
(22) Anmeldetag: 09.02.1999
(51) Int. Cl.: B65D 51/28

(54) **KAPPE FÜR BEHÄLTER**
CAP FOR CONTAINER
CAPUCHON POUR CONTENANTS

(30) Priorität: 13.02.1998 DE 19805888
(43) Veröffentlichungstag der Anmeldung: 29.11.2000
(73) Patentinhaber: November AG Gesellschaft für Molekulare Medizin, 91056 Erlangen (DE)
(72) Erfinder: BERTLING, Wolf, D-91056 Erlangen (DE); FRÖR, Werner, 91052 ERLANGEN (DE)
(74) Vertreter: Gassner, Wolfgang, Dr.
(86) Internationale Anmeldenummer: DE9900351
(87) Internationale Veröffentlichungsnummer: WO99041160

(56) Entgegenhaltungen:
- FR-A- 2 239 389
- FR-A- 2 503 102
- GB-A- 2 019 820

## Beschreibung

Die Erfindung betrifft eine Kappe für einen Behälter nach dem Oberbegriff des Anspruchs 1. Sie betrifft ferner einen Behälter nach Anspruch 14.

Eine solche Kappe ist aus der DE 27 09 826 C2 bekannt. Die bekannte Kappe hat den Nachteil, daß der in der Kappe vorgesehene Kolben unbeabsichtigt in Richtung eines Behältergefäßes bzw. Gefäßes gedrückt und dadurch eine Trennwand, welche eine erste in der Kappe befindliche Kammer von einer zweiten im wesentlichen vom Gefäß umschlossenen Kammer trennt, zerstört wird. Eine in der ersten Kammer aufgenommene erste Komponente kann so unbeabsichtigterweise mit einer in der zweiten Kammer aufgenommenen zweiten Komponente in Kontakt kommen. Das dabei entstehende Gemisch härtet entweder schnell aus oder ist nur kurze Zeit haltbar.

Um diesem Nachteil entgegenzuwirken, ist es aus der EP 0 217 425 bekannt, die Kappe mit einer Überkappe zu versehen. Das Vorsehen einer gesonderten Überkappe ist aufwendig.

Aus der CH 485 566 ist ferner ein Behälter zur getrennten Aufnahme und zur Mischung zweier Stoffe bekannt. Dabei ist ein in einem Deckel vorgesehener Hohlraum mit einer Flüssigkeit gefüllt. Der Hohlraum ist mittels eines verschiebbaren Stopfens verschlossen, der eine zum Gefäß weisende Kapillar-Bohrung aufweist. Durch Verschieben des Stopfens wird die Flüssigkeit durch die Kapillar-Bohrung in das Gefäß gedrückt. - Sofern im Gefäß ein getrocknetes oder hygroskopisches Pulver aufgenommen ist, dringt durch die Kapillar-Bohrung Flüssigkeit in das Gefäß ein. Dadurch kann eine vorzeitige Verfestigung oder Zerstörung des Pulvers hervorgerufen werden.

Aufgabe der vorliegenden Erfindung ist es, die Nachteile nach dem Stand der Technik zu beseitigen. Insbesondere soll eine Kappe für einen Behälter zur Aufnahme eines 2-komponentigen Gemischs bzw. ein Behälter bereitgestellt werden, die/der einfach aufgebaut ist und durch die/der ein unbeabsichtigtes Inkontaktbringen der beiden Komponenten vermeidbar ist.

Diese Aufgabe wird durch die Merkmale der Ansprüche 1 und 14 gelöst. Zweckmäßige Ausgestaltungen ergeben sich aus den Merkmalen der Ansprüche 2 bis 13 und 15 bis 18.

Nach Maßgabe der Erfindung ist vorgesehen, daß zwei vom offenen Ende sich erstreckende einander gegenüberliegende Einschnitte in der Zylinderwand vorgesehen sind, und daß das Griffstück so ausgebildet ist, daß es in den Einschnitten zum Bewegen des Kolbens in Richtung der Trennwand verschiebbar ist. - Dadurch kann ein unbeabsichtigtes Eindrücken des Kolbens in Richtung der Trennwand sicher vermieden werden. Die Kappe kann nämlich nur dann niedergedrückt werden, wenn das Griffstück zuvor durch Verdrehen in Ausrichtung mit den Einschnitten gebracht worden ist. Die vorgeschlagene Kappe ist einfach herstellbar.

Nach einem Ausgestaltungsmerkmal ist die Höhe kleiner oder gleich der Länge der Einschnitte. Dadurch ist es möglich, den Kolben bis in Anlage zur Trennwand niederzudrücken. So wird eine vollständige Entleerung der ersten Kammer sichergestellt.

Das Griffstück kann plattenartig ausgebildet sein. Das erleichtert ein axiales Verdrehen des Kolbens, um das Griffstück in Ausrichtung mit den Einschnitten zu bringen.

An der Kolbenunterseite kann ein Mittel zum Durchstoßen der Trennwand vorgesehen sein. Dabei handelt es sich vorzugsweise um eine Lanze. Das Mittel zum Durchstoßen kann aber auch durch einen abgeschrägten Kolbenabschnitt gebildet sein.

Um eine besonders gute Abdichtung zwischen dem Kolben und der Zylinderinnenwand zu gewährleisten, kann am Kolben eine radial umlaufendes flexibles Dichtmittel, wie eine Dichtlippe oder ein O-Ring, vorgesehen sein.

Vorteilhafterweise weisen der Kolben und das Griffstück einen axialen Durchgang auf. Durch diesen Durchlaß kann die erste Kammer befüllt werden.

Von herstellungstechnischem Vorteil ist es, den Kolben in einstückiger Ausbildung mit dem Griffstück und/oder dem Mittel zum Durchstoßen und/oder der Dichtlippe aus spritzgegossenem Kunststoff herzustellen.

Zweckmäßigerweise sind das Griffstück und der Zylinder mit einer durchtrennbaren, vorzugsweise aus Kunststoff hergestellten, Brücke verbunden. Die Brücke kann auch durch ein aufgeklebtes Sicherungsetikett ersetzt sein. Dadurch kann auf einfache Weise sichergestellt werden, daß die in den Kammern aufgenommenen Komponenten den herstellerseitig abgefüllten Originalkomponenten entsprechen. Ein unbemerktes nachträgliches Manipulieren, z.B. ein Austausch der Komponenten, ist so verunmöglicht.

An der Außenwand des Zylinders ist vorzugsweise ein radial umlaufender flanschartiger Steg vorgesehen. Der Steg dient als Anschlag beim Einstecken der Kappe in den Hals eines zylindrischen Behälters. Es können an der Außenwand des Zylinders mehrere axial verlaufende Nuten vorgesehen sein. Die Nuten sind in ihrer axialen Erstreckung so ausgebildet, daß bei vollständig bis zum Steg in den Behälter eingeschobenem Zylinder die zweite Kammer dicht verschlossen ist.

Nach einem weiteren Ausgestaltungsmerkmal können am Griffstück Fortsätze mit Rastnasen zum Eingriff in an den Einschnitten vorgesehenen Ausnehmungen angebracht sein. Bei vollständig in den Zylinder eingeschobenen Kolben kann so der Zylinder durch Zug am Griffstück vom Behälter entfernt werden.

Es ist ferner ein Behälter mit einer erfindungsgemäßen Kappe vorgesehen, wobei der Behälter ein im wesentlichen zylindrisch ausgebildetes Gefäß aufweist und die Kappe dichtend in das Gefäß eingesteckt ist, so dass die Trennwand eine zweite im Gefäß gebildete Kammer verschließt.

Mit dem Behälter wird ein unbeabsichtigtes Inkontaktbringen der darin aufgenommenen Stoffe sicher vermieden. Der Behälter ist einfach und kostengünstig herstellbar.

Der Öffnungsrand des Gefäßes ist vorteilhafterweise in Form zweier mit jeweils einem Absatz aneinander gesetzter Wendelabschnitte ausgebildet. Die Steigung der Wendelabschnitte bzw. die Höhe der Absätze ist zweckmäßigerweise gleich. Ein in das Gefäß eingesteckter Zylinder gleitet mit den in der Nähe der Einschnitte radial davon sich erstreckenden Vorsprüngen bei einer Drehung auf den Wendelabschnitten. Dadurch wird der Zylinder axial in bezug zum Gefäß verschoben. Das erleichtert das Abnehmen des Zylinders vom Gefäß.

Nach einem weiteren Ausgestaltungsmerkmal weist das Gefäß einen ersten im wesentlichen zylindrischen Abschnitt, einen konischen Abschnitt und einen daran sich anschließenden zweiten zylindrischen Abschnitt auf. Eine solche Ausbildung des Gefäßes eignet sich insbesondere zur Aufnahme von Stoffen, die vor dem Verschließen des Gefäßes darin gefriergetrocknet werden sollen.

Vorteilhafterweise weist der konische Abschnitt des Gefäßes eine mit einem sich in der Nähe der Trennwand konisch ausgebildeten Ende des Zylinders korrespondierende Form auf. So wird eine besonders gute Dichtigkeit des Behälters erreicht.

An der Innenwand des Gefäßes, vorzugsweise im Bereich des ersten zylindrischen Abschnitts, können mehrere axial verlaufende Nuten vorgesehen sein. Diese ermöglichen einen Lufteintritt in das Gefäß beim Herausziehen des Zylinders. Es wird so dem Aufbau eines Unterdrucks entgegengewirkt.

Nachfolgend werden Ausführungsbeispiele der Erfindung näher erläutert. Hierin zeigt
- Fig. 1: eine schematische Querschnittsansicht eines Kolbens einer ersten Ausführungsform,
- Fig. 2: eine Draufsicht gemäß Fig.1,
- Fig. 3: eine schematische Querschnittsansicht eines Zylinders der ersten Ausführungsform,
- Fig. 4: eine Draufsicht gemäß Fig.3,
- Fig.5: eine schematische Querschnittsansicht eines Behälters mit Kappe gemäß der ersten Ausführungsform, wobei der Kolben in einer ersten Stellung sich befindet,
- Fig. 6: eine schematische Querschnittsansicht nach Fig.5, wobei der Kolben in einer zweiten Stellung sich befindet,
- Fig. 7: eine Seitenansicht eines Kolbens einer zweiten Ausführungsform,
- Fig. 8: eine zweite Seitenansicht nach Fig. 7,
- Fig. 9: eine Draufsicht gemäß Fig. 8,
- Fig. 10: eine schematische Querschnittsansicht eines Zylinders der zweiten Ausführungsform,
- Fig. 11: eine schematische Querschnittsansicht eines Behälters gemäß der zweiten Ausführungsform,
- Fig. 12: eine erste Querschnittsansicht eines Kolbens einer dritten Ausführungsform,
- Fig. 13: eine zweite Querschnittsansicht des Kolbens gemäß Fig. 12,
- Fig. 14: eine Draufsicht nach Fig. 12,
- Fig. 15: eine erste Querschnittsansicht eines Zylinders der dritten Ausführungsform,
- Fig. 16: eine zweite Querschnittsansicht gemäß Fig. 15,
- Fig. 17: eine Draufsicht gemäß Fig. 15,
- Fig. 18: eine erste Querschnittsansicht durch ein Gefäß der dritten Ausführungsform,
- Fig. 19: eine zweite Querschnittsansicht gemäß Fig. 18,
- Fig. 20: eine Draufsicht gemäß Fig. 18 und
- Fig. 21: gemäß der dritten Ausführungsform und
- Fig. 22: eine erste Querschnittsansicht durch einen Behälter eine zweite Querschnittsansicht gemäß Fig. 21.

In den Fig. 1-6 ist eine erste Ausführungsform dargestellt.

Fig.1 zeigt einen schematischen Querschnitt durch einen aus spritzgegossenem Kunststoff hergestellten Kolben 1. An einer Kolbenoberseite ist in einstückiger Ausbildung ein Griffstück 2 und an einer Kolbenunterseite KU eine Lanze 3 angespritzt. Die Lanze 3 ist in nicht konzentrischer Anordnung an der Kolbenunterseite KU angebracht, d.h. die Lanzenachse LA stimmt nicht mit der Kolbenachse KA überein.

Wie aus den Fig.1 und 2 hervorgeht, ist das Griffstück 2 plattenartig ausgebildet. Es weist eine Breite b1 auf. Der Kolben 1 und das Griffstück 2 sind mit einem Durchgang 4 durchbrochen.

Fig. 3 zeigt einen schematischen Querschnitt durch einen einstückig aus spritzgegossenem Kunststoff hergestellten Zylinder 5. Der Zylinder 5 weist ein mit einer perforierbaren Trennwand 6 verschlossenes geschlossenes Ende auf. Am gegenüberliegenden offenen Ende sind in der Zylinderwand zwei einander gegenüberliegende Einschnitte 7 gleicher Länge 1 vorgesehen. Die Breite b2 der Einschnitte 7 ist größer als die Breite b1 des Griffstücks 2. Von der äußeren Zylinderwand erstreckt sich ein radial umlaufender flanschartiger Steg 8. Aus der in Fig. 4 gezeigten Draufsicht geht nochmals die gegenüberliegende Anordnung der Einschnitte 7 klar hervor.

In Fig.5 ist ein Behälter mit Kappe schematisch im Querschnitt dargestellt. Ein aus spritzgegossenem Kunststoff hergestelltes Gefäß 9 ist ähnlich einem Reagenzglas geformt. Es weist an seiner Öffnung einen umlaufenden Wulst 10 auf. In das Gefäß 9 ist der Zylinder 5 so eingesteckt, daß der Steg 8 an den Wulst 10 anliegt. - Der Steg 8 kann einen Vorsprung (hier nicht gezeigt) aufweisen, der bei Anlage des Stegs 8 an den Wulst 10 diesen hintergreift, so daß der Zylinder 5 mit dem Gefäß 9 verrastet.

In den Zylinder 5 ist der Kolben 1 eingesteckt. Das Griffstück 2 weist einen größeren Durchmesser als der Zylinder 5 auf. Es liegt am oberen Umfangsrand des offenen Endes des Zylinders 5 an, und zwar dort, wo keine Einschnitte 7 vorgesehen sind. Der Kolben 1 kann in dieser ersten Stellung nicht in Richtung der Trennwand 6 niedergedrückt werden. Eine Kunststoffbrücke 11 verbindet das Griffstück 2 mit dem Zylinder 5. Sie fixiert das Griffstück 2 in einer Stellung, in der es nicht mit den Einschnitten 7 in Ausrichtung ist und somit nicht niedergedrückt werden kann. Zwischen der Kolbenunterseite KU und der Trennwand 6 ist eine erste Kammer K1 mit einer Höhe h gebildet. Das Gefäß 9 und die Trennwand 6 umschließen eine zweite Kammer K2.

Fig. 6 zeigt eine Querschnittsansicht nach Fig.5, wobei der Kolben 1 in einer zweiten niedergedrückten Stellung sich befindet. Das Griffstück 2 befindet sich in Ausrichtung mit den Einschnitten 7. Es ist um die Länge 1 gegen die Trennwand 6 niedergedrückt worden. Die Lanze 3 durchstößt die Trennwand 6. Die Kolbenunterseite KU liegt an der durchstoßenen Trennwand 6 an. Das Volumen der ersten Kammer K1 ist vollständig vom Kolben 1 erfüllt.

In den Fig. 7-11 ist eine zweite Ausführungsform gezeigt. Dabei ist an der Kolbenunterseite KU ein abgeschrägter Kolbenabschnitt 12 zum Durchstoßen der Trennwand 6 vorgesehen. Vom Griffstück 2 erstrecken sich axial in Richtung der Kolbenunterseite KU zwei Fortsätze 13, an denen endständig jeweils zwei Rastnasen 14 vorgesehen sind. Die am in Fig. 10 gezeigten Zylinder 5 vorgesehenen Einschnitte 7 sind mit hintergriffigen Ausnehmungen 15 zum Eingriff der Rastnasen 14 versehen.

Fig. 11 zeigt eine schematische Querschnittsansicht der zweiten Ausführungsform. Das Gefäß 9 weist in der Nähe seiner Öffnung einen Abschnitt 16 mit einem erweiterten Durchmesser auf. An der Innenwand des Abschnitts 16 sind axial verlaufende Nuten 17 vorgesehen, die sich von der Öffnung bis in die Nähe des Endes des Abschnitts 16 erstrecken.

Bei den in den Fig. 12 bis 22 gezeigten dritten Ausführungsbeispiel weist der Kolben 1 an seiner Kolbenunterseite KU einen abgeschrägten Kolbenabschnitt 12 auf. Die Kolbenunterseite KU ist konisch sich verjüngend ausgebildet. Mit dem Bezugszeichen 20 sind zwei erste umlaufende Dichtlippen bezeichnet.

Der Zylinder 5 weist eine mit einer umlaufenden Wand begrenzte rechteckige Aufnahme 18 auf. Das Griffstück 2 kann bei geeigneter Stellung in die Aufnahme 18 niedergedrückt werden.

An der Unterseite der Aufnahme 18 sind Vorsprünge 19 angespritzt. Die Form des Zylinderinnenraums ist korrespondierend zur Form des Kolbens 1 ausgebildet, so dass bei vollständig in den Zylinder eingeschobenem Kolben 1 der Zylinderinnenraum vollständig ausgefüllt ist. Mit 21 sind an der Außenwand des Zylinders 5 angespritzte umlaufende zweite Dichtlippen bezeichnet. Statt der hier vorgesehenen Dichtlippen kann auch ein in einer Nut aufgenommener O-Ring vorgesehen sein.

Das in den Fig. 18 bis 20 gezeigte Gefäß 9 besteht aus einem ersten im wesentlichen zylindrischen Abschnitt A1, an dessen Innenwand axial verlaufende Nuten 17 vorgesehen sind. Mit A2 ist ein zweiter sich konisch verjüngender Abschnitt bezeichnet, an den sich ein zweiter zylinderförmiger Abschnitt A3 anschließt, dessen Durchmesser kleiner als der des ersten zylinderförmigen Abschnitts A1 ist. Der Öffnungsrand des Gefäßes 9 ist in Form zweier Wendelabschnitte W1, W2 ausgebildet, die sich jeweils über einen Umfangsabschnitt von etwa 180° erstrecken. Die Wendelabschnitte W1, W2 sind durch einen Absatz As, dessen Höhe der halben Steigung eines vollen Wendelumgangs entspricht, getrennt.

In den Fig. 21 und 22 ist der Behälter insgesamt gezeigt. Der Zylinder 5 liegt mit seinem in der Nähe der Trennwand 6 befindlichen Ende formschlüssig an der Innenwand des konischen Abschnitts A2 des Gefäßes 9 an. Die Vorsprünge 19 sitzen auf den Wendelabschnitten W1 bzw. W2 auf.

Die Funktion des Behälters ist folgende:

Nach Befüllen des Gefäßes 9 mit einer definierten Menge z.B. 30 µl einer zweiten Komponente wird die Kappe aufgesteckt. Das Gefäß 9 ist damit dicht abgeschlossen.

Die erste Kammer K1 der Kappe wird z.B. durch den Durchgang 4 mit einer ersten Komponente gefüllt. Der Durchgang 4 wird danach verschlossen. - Es ist gleichfalls möglich, die erste Kammer K1 vor dem Aufsetzen der Kappe auf den Behälter 9 zu befüllen.

Zur Herstellung eines aus der ersten und zweiten Komponente bestehenden Gemischs, dreht der Benutzer das Griffstück 2 um etwa 90°, so daß es mit den Einschnitten 7 in Ausrichtung kommt. Dabei wird die Kunststoffbrücke 11 deutlich wahrnehmbar durchtrennt. Dann wird das Griffstück 2 gegen die Trennwand 6 niedergedrückt. Dabei durchstößt die Lanze 3 bzw. der Kolbenabschnitt 12 die Trennwand 6 und die erste Komponente wird unter Einwirkung des Kolbens 1 vollständig in die zweite Kammer K2 gedrückt. Das gebildete Gemisch kann durch Entfernen der Kappe vom Gefäß 9 entnommen werden.

Bei der zweiten Ausführungsform hintergreifen die Rastnasen 14 bei vollständig niedergedrücktem Kolben 1 die Ausnehmungen 15 (hier nicht dargestellt). Durch Ziehen am Griffstück 2 kann so der Kolben 1 zusammen mit dem Zylinder 5 zum Öffnen des Behälters 9 abgezogen werden.

Bei nicht vollständig in den Abschnitt 16 des Gefäßes 9 eingestecktem Kolben 1 bilden die Nuten 17 eine Verbindung von der zweiten Kammer K2 zur Umgebung. Durch die Nuten 17 kann Wasserdampf aus der zweiten Kammer K2 entweichen, der z.B. beim Lyophilisieren einer in die zweite Kammer K2 eingefüllten Komponente sich bildet. Nach dem Lyophilisieren kann die zweite Kammer K2 durch vollständiges Einschieben des Zylinders 5 in den Abschnitt 16 dicht verschlossen werden.

Bei dem dritten Ausführungsbeispiel kann zum Öffnen des Behälters der Zylinder 5 an der Aufnahme 18 gegriffen und im Uhrzeigersinn gedreht werden. Dann gleiten die Fortsätze 19 auf den Wendelabschnitten W1, W2. Der Zylinder 5 wird axial gegenüber dem Gefäß 9 in Öffnungsrichtung bewegt. Das erleichtert ein Öffnen des Behälters.

### Bezugszeichenliste

- 1: Kolben
- 2: Griffstück
- 3: Lanze
- 4: Durchgang
- 5: Zylinder
- 6: Trennwand
- 7: Einschnitt
- 8: Steg
- 9: Gefäß
- 10: Wulst
- 11: Kunststoffbrücke
- 12: Kolbenabschnitt
- 13: Fortsätze
- 14: Rastnasen
- 15: Ausnehmungen
- 16: Abschnitt
- 17: Nut
- 18: Aufnahme
- 19: Vorsprünge
- 20: erste Dichtungslippe
- 21: zweite Dichtungslippe

- KU: Kolbenunterseite
- LA: Lanzenachse
- KA: Kolbenachse
- l: Länge des Einschnitts
- h: Höhe der ersten Kammer
- K1: erste Kammer .
- K2: zweite Kammer
- b1: Breite des Griffstücks
- b2: Breite des Einschnitts
- A1: erster Abschnitt
- A2: zweiter Abschnitt
- A3: dritter Abschnitt
- As: Absatz
- W1, W2: Wendelabschnitt

## Patentansprüche

1. Kappe für Behälter zur Aufnahme eines aus zwei Komponenten herzustellenden Gemischs mit einem Zylinder (5) mit einem offenen und einem mittels einer perforierbaren Trennwand (6) verschlossen Ende, wobei in das offene Ende ein Kolben (1) mit einem größer als der Zylinderdurchmesser ausgebildeten Griffstück (2) eingesteckt ist, so daß zwischen einer dem Griffstück (2) gegenüberliegenden Kolbenunterseite (KU) und der Trennwand (6) eine erste eine Höhe (h) aufweisende Kammer (K1) gebildet ist, **dadurch gekennzeichnet, daß** zwei vom offenen Ende sich erstrekkende einander gegenüberliegende Einschnitte (7) in der Zylinderwand vorgesehen sind, und daß das Griffstück (2) so ausgebildet ist, daß es in den Einschnitten (7) zum Bewegen des Kolbens (1) in Richtung der Trennwand (6) verschiebbar ist.

2. Kappe nach Anspruch 1, wobei die Höhe (h) kleiner oder gleich einer Länge (1) der Einschnitte (7) ist.

3. Kappe nach einem der Ansprüche 1 oder 2, wobei das Griffstück (2) plattenartig ausgebildet ist.

4. Kappe nach einem der vorhergehenden Ansprüche, wobei an der Kolbenunterseite (KU) ein Mittel zum Durchstoßen der Trennwand (6) vorgesehen ist.

5. Kappe nach einem der vorhergehenden Ansprüche, wobei das Mittel zum Durchstoßen eine Lanze (3) oder ein abgeschrägter Kolbenabschnitt (12) ist.

6. Kappe nach einem der vorhergehenden Ansprüche, wobei am Kolben (1) eine radial umlaufendes Dichtmittel, vorzugsweise eine Dichtlippe (20) oder ein O-Ring, vorgesehen ist.

7. Kappe nach einem der vorhergehenden Ansprüche, wobei der Kolben (1) und das Griffstück (2) einen axialen Durchgang (4) aufweisen.

8. Kappe nach einem der vorhergehenden Ansprüche, wobei der Kolben (1) in einstückiger Ausbildung mit dem Griffstück (2) und/oder der Lanze (3) und/oder der Dichtlippe (20) und/oder dem Kolbenabschnitt (12). aus spritzgegossenem Kunststoff hergestellt ist.

9. Kappe nach einem vorhergehenden Ansprüche, wobei das Griffstück (2) und der Zylinder (5) mit einer durchtrennbaren, vorzugsweise aus Kunststoff hergestellten, Brücke (11) verbunden sind.

10. Kappe nach einem der vorhergehenden Ansprüche, wobei an der Außenwand des Zylinders (5) ein radial umlaufender flanschartiger Steg (8) vorgesehen ist.

11. Kappe nach einem der vorhergehenden Ansprüche, wobei an der Außenwand des Zylinders (5) mehrere axial verlaufende Nuten (17) vorgesehen sind.

12. Kappe nach einem der vorhergehenden Ansprüche, wobei am Griffstück (2) Fortsätze (13) mit Rastnasen (14) zum Eingriff in an den Einschnitten (7) vorgesehenen Ausnehmungen (15) angebracht sind.

13. Kappe nach einem der vorhergehenden Ansprüche, wobei an der Außenwand des Zylinders (5) in der Nähe jedes Einschnitts (7) ein radial sich erstreckender Vorsprung vorgeschen ist.

14. Behälter mit einer Kappe nach einem der vorhergehenden Ansprüche, wobei der Behälter ein im wesentlichen zylindrisch ausgebildetes Gefäß (9) aufweist und die Kappe dichtend in das Gefäß (9) eingesteckt ist, so daß die Trennwand (6) eine zweite im Gefäß (9) gebildete Kammer (K2) verschließt.

15. Behälter nach Anspruch 14, wobei der Öffnungsrand des Gefäßes (9) in Form zweier jeweils mit einem Absatz (As) aneinander gesetzter Wendelabschnitte (W1, W2) ausgebildet ist.

16. Behälter nach einem der Ansprüche 14 oder 15, wobei das Gefäß (9) eine ersten im wesentlichen zylindrischen Abschnitt (A1), eine konischen Abschnitt (A2) und einen daran sich anschließenden zweiten zylindrischen Abschnitt (A3) aufweist.

17. Behälter nach einem der Ansprüche 14 bis 16, wobei der konische Abschnitt (A2) des Gefäßes (9) eine mit einem sich in der Nähe der Trennwand (6) konisch ausgebildeten Ende des Zylinders (5) korrespondierende Form aufweist.

18. Behälter nach einem der Ansprüche 17 bis 18, wobei an der Innenwand des Gefäßes (9), vorzugsweise im Bereich des ersten zylindrischen Abschnitts, mehrere axial verlaufende Nuten (17) vorgesehen sind.

## Claims

1. Cap for container for holding a mixture to be produced from two components, having a cylinder (5) with an open end and an end closed by means of a partition (6) which can be perforated, a piston (1) having a gripping piece (2) of larger design than the cylinder diameter being inserted into the open end, so that a first chamber (K1) having a height (h) is formed between a piston lower side (KU), lying opposite the gripping piece (2), and the partition (6), **characterised in that** two incisions (7), extending from the open end and lying opposite each other, are provided in the cylinder wall, and **in that** the gripping piece (2) is designed in such a manner that it can be displaced in the incisions (7) in order to move the piston (1) in the direction of the partition (6).

2. Cap according to Claim 1, the height (h) being smaller than or equal to a length (1) of the incisions (7).

3. Cap according to one of Claims 1 or 2, the gripping piece (2) being of plate-like design.

4. Cap according to one of the preceding claims, a means for piercing the partition (6) being provided on the piston lower side (KU).

5. Cap according to one of the preceding claims, the means for piercing being a lance (3) or a bevelled piston section (12) .

6. Cap according to one of the preceding claims, a radially encircling sealing means, preferably a sealing lip (20) or an 0-ring, being provided on the piston (1).

7. Cap according to one of the preceding claims, the piston (1) and the gripping piece (2) having an axial passage (4).

8. Cap according to one of the preceding claims, the piston (1) being produced in an integral design with the gripping piece (2) and/or the lance (3) and/or the sealing lip (20) and/or the piston section (12) from injection-moulded plastic.

9. Cap according to one of the preceding claims, the gripping piece (2) and the cylinder (5) being connected to a bridge (11) which can be severed and is preferably produced from plastic.

10. Cap according to one of the preceding claims, a radially encircling, flange-like web (8) being provided on the outer wall of the cylinder (5).

11. Cap according to one of the preceding claims, a plurality of grooves (17) running axially being provided on the outer wall of the cylinder (5).

12. Cap according to one of the preceding claims, extensions (13) having latching lugs (14) for engagement in recesses (15) provided on the incisions (7) being attached to the gripping piece (2).

13. Cap according to one of the preceding claims, a radially extending projection is provided on the outer wall of the cylinder (5) in the vicinity of each incision (7).

14. Container having a cap according to one of the preceding claims, the container having a receptacle (9) of essentially cylindrical design, and the cap being inserted in a sealing manner into the receptacle (9), with the result that the partition (6) closes a second chamber (K2) formed in the receptacle (9).

15. Container according to Claim 14, the opening edge of the receptacle (9) being designed in the form of two helical sections (W1, W2) placed against each other in each case by means of a shoulder (As).

16. Container according to one of Claims 14 or 15, the receptacle (9) having a first, essentially cylindrical section (A1), a conical section (A2) and a second cylindrical section (A3) adjoining the latter.

17. Container according to one of Claims 14 to 16, the conical section (A2) of the receptacle (9) being of a shape which corresponds to a conically designed end of the cylinder (5) in the vicinity of the partition (6).

18. Container according to one of Claims 17 to 18, a plurality of grooves (17) running axially being provided on the inner wall of the receptacle (9), preferably in the region of the first cylindrical section.

## Revendications

1. Coiffe de réservoir destinée à la réception d'un mélange à obtenir à partir de deux composants avec un cylindre (5) avec une extrémité ouverte et une extrémité fermée à l'aide d'une paroi (6) perforable, un piston (1) étant introduit dans l'extrémité ouverte avec une poignée (2) plus grande que le diamètre de cylindre, de façon qu'une première chambre (K1) présentant une hauteur (h) soit formée entre une face inférieure de piston (KU) opposée à la poignée (2) et la paroi (6), **caractérisé par le fait que** deux entailles (7) opposées les unes par rapport aux autres à partir de l'extrémité ouverte sont prévues dans la paroi de cylindre et que la poignée (2) est telle qu'elle puisse coulisser dans les entailles (7) pour la course du piston (1) dans le sens de la paroi (6).

2. Coiffe selon la revendication 1, la hauteur (h) étant inférieure ou égale à une longueur (1) des entailles (7).

3. Coiffe selon une des revendications 1 ou 2, la poignée (2) ayant la forme d'une plaque.

4. Coiffe selon une des revendications précédentes, un moyen destiné à percer la paroi (6) étant prévu sur la face inférieure du piston (KU).

5. Coiffe selon une des revendications précédentes, le moyen destiné à percer étant une lance (3) ou une section de piston biseautée (12).

6. Coiffe selon une des revendications précédentes, un moyen d'étanchéité radial autour du piston (1), de préférence une lèvre d'étanchéité (20) ou un joint torique d'étanchéité, étant prévu.

7. Coiffe selon une des revendications précédentes, le piston (1) et la poignée (2) présentant un passage axial (4).

8. Coiffe selon une des revendications précédentes, le piston (1) formant une pièce avec la poignée (2) et / ou la lance (3) et / ou la lèvre d'étanchéité (20) et / ou la section de piston (12) étant fabriqué en matière plastique moulée par injection.

9. Coiffe selon une des revendications précédentes, la poignée (2) et le cylindre (5) étant reliés à un pont (11) sectionnable, de préférence en matière plastique.

10. Coiffe selon une des revendications précédentes, une entretoise (8) en forme de bride étant prévue et placée de manière radiale sur la paroi extérieure du cylindre (5).

11. Coiffe selon une des revendications précédentes, plusieurs rainures (17) axiales étant prévues sur la paroi extérieure du cylindre (5).

12. Coiffe selon une des revendications précédentes, des prolongements (13) munis de crans d'arrêt (14) pour la prise dans les creux (15) prévus sur les entailles (7) étant montés sur la poignée (2).

13. Coiffe selon une des revendications précédentes, une partie en saillie radiale à proximité de chaque entaille (7) étant prévue sur la paroi extérieure du cylindre (5).

14. Réservoir avec une coiffe selon une des revendications précédentes, le réservoir présentant un récipient (9) essentiellement cylindrique et la coiffe étant introduite de manière étanche dans le récipient (9) de façon que la paroi (6) obture une deuxième chambre (K2) formée dans le récipient (9).

15. Réservoir selon la revendication 14, le bord d'ouverture du récipient (9) ayant la forme de deux sections hélicoïdales (W1, W2) placées l'une contre l'autre respectivement avec un décrochement (As).

16. Réservoir selon une des revendications 14 ou 15, le récipient (9) présentant une première section essentiellement cylindrique (A1), une section conique (A2) suivie d'une deuxième section cylindrique (A3).

17. Réservoir selon une des revendications 14 à 16, la section conique (A2) du récipient (9) présentant une forme correspondante à une extrémité de cylindre (5) de forme conique à proximité de la paroi (6).

18. Réservoir selon une des revendications 17 à 18, plusieurs rainures (17) axiales étant prévues sur la paroi intérieure du récipient (9), de préférence dans la zone de la première section cylindrique.
